# DEMANDE DE BREVET EUROPEEN

(11) **EP 0 801 909 A1**
(43) Date de publication de la demande: **22.10.1997**
(21) Numéro de dépôt: 97420065.1
(22) Date de dépôt: 18.04.1997
(51) Int. Cl.: A45F 3/04

(54) **Système de portage à dos**

(30) Priorité: 19.04.1996 FR 9605194
(71) Demandeur: LAFUMA S.A., F-26140 Anneyron (FR)
(72) Inventeur: Le Gal, Yann, 38340 Voreppe (FR); Finot, André, 26240 Mureils (FR)
(74) Mandataire: Laurent, Michel

(57) **Abrégé**

L'appareillage comprend un banc de positionnement se composant d'une partie fixe et d'une partie mobile. La position de la partie mobile est réglable selon trois axes de coordonnées rectangulaires OX, OY, OZ par rapport à la partie fixe. Il comprend aussi une équerre (9) composée d'une base épaisse (27) et d'un jambage (28), La base (27) présente en creux un logement (8) pour recevoir et loger une embase (7) portant le composant actif (6). Le jambage (28) présente un orifice (29) dont l'axe (OZ) passe par le centre optique du composant actif. Un manchon cylindrique (13) est pourvu d'une bride (14), son axe correspondant sensiblement à celui de l'orifice (29). Le manchon (13) est enfilé sur l'optique intermédiaire (10) reliée à une fibre optique (12) et est monté sur la partie mobile (3) du banc (1) avec sa bride (14) tourné vers le jambage (28). L'équerre (9) et le manchon (13) sont alignés de manière que les axes de l'orifice et du manchon soient confondus. L'extrémité de l'optique (10) passe librement jusque dans l'orifice. L'optique (10) est positionnée de manière à obtenir le couplage optimum. L'équerre (9), le manchon (13) et l'optique intermédiaire (10) sont ensuite rendus solidaires.

## Description

### Domaine Technique

L'invention concerne un système de portage à dos ; elle se rapporte plus particulièrement à un sac à dos, un porte-enfant à dos, une claie, un cartable perfectionnés.

Toutefois, dans la suite de la description, l'invention sera plus particulièrement décrite dans son application préférée "sac à dos".

### Techniques antérieures

Comme on le sait, un sac à dos comprend essentiellement trois parties distinctes, à savoir :
- tout d'abord, un sac proprement dit destiné à recevoir la charge ;
- un dos accolé à ce sac, le plus souvent thermoformé ;
- et enfin un harnais de portage comportant deux bretelles fixées au haut et au bas du dos et une ceinture.

Avantageusement, le dos comporte une armature rigide en forme de U inversé formée de deux branches cintrées, fixées au dos du sac respectivement au sommet par la portion de raccordement des deux branches du U et au bas du dos en coopérant avec la ceinture.

Comme on le sait, en cours de portée, le dos du sac est appliqué contre le dos du porteur, lequel, du fait des efforts, transpire. Malheureusement, cette transpiration s'évacue mal ou pas. De la sorte, lorsqu'on enlève le sac, le dos du porteur est fréquemment mouillé, ce qui entraîne des risques de refroidissement et donne une sensation d'inconfort.

Jusqu'à une période récente, pour la réalisation des sacs à dos, on a cherché à concilier deux objectifs qui en pratique s'avèrent difficilement compatibles, à savoir l'adaptation à la morphologie du porteur, l'ergonomie et le confort d'utilisation. L'ergonomie, c'est-à-dire l'aspect de la morphologie du dos du porteur, est obtenue grâce à l'utilisation d'un dos thermoformé qui épouse la forme du dos du porteur pour venir au contact de celui-ci. Toutefois, le fait que la surface de contact avec le dos du porteur soit importante, accelère de façon considérable les phénomènes de transpiration.

On a alors proposé, lors du thermoformage, de ménager dans le dos des canaux cintrés pour aérer ce dos. Ces canaux, qui forment une succession de bourrelets, se sont avérés très insuffisants pour l'aération du dos du porteur et totalement inefficaces en matière de ventilation.

Dans le document EP-A-0158 154, on a suggéré de placer un filet d'appui ajouré entre l'arrière de la ceinture et une entretoise dépassant latéralement et reliant l'extrémité supérieure des branches verticales de l'armature rigide, ladite entretoise étant à son tour recouverte d'une bande d'appui élastique. Cette solution, bien qu'exploitée, présente l'inconvénient d'entraîner une perte du volume dans le sac et une ventilation insuffisante au niveau du bas du dos à hauteur des hanches, notamment par suite des appuis à ce niveau.

Dans le document FR-A-2 700 252, le Demandeur a suggéré de ménager dans le dos une plurarité de canaux parallèles dirigés de bas en haut et ouverts à leur extrémité, le côté extérieur de ces canaux étant recouvert d'une feuille ajourée pour venir au contact du dos du porteur. Cette solution satisfaisante sur le plan de la ventilation, reste néanmoins complexe, donc coûteuse.

Dans le brevet EP-A-0 518 485, on a proposé d'intercaler au niveau des lombaires une pièce d'appui en mousse plastique biseautée entre l'arrière de la ceinture et l'avant du dos pour accroître le report des charges sur la ceinture pelvienne. Cette solution satisfaisante pour le portage de lourdes charges ne vise pas et n'améliore pas l'élimination de la transpiration du dos lors du portage.

L'invention pallie ces inconvénients.

### Description sommaire de l'invention

L'invention vise un système de portage à dos, et plus particulièrement un sac à dos, dans lequel en cours de portage, on puisse éliminer de manière satisfaisante la transpiration, qui se forme sur le dos du porteur, tout en alliant de meilleures conditions de confort et de respect de la morphologie du dos du porteur.

Ce système de portage à dos, constitué :
- d'un porte-charge solidaire d'un dos,
- d'un harnais de portage comportant une ceinture et des bretelles fixées au bas et au haut du dos;
- et d'une armature rigide en forme de U inversé, formée de deux branches cintrées fixées au dos du porte-charge, respectivement au sommet du dos à hauteur de la portion de raccordement des deux branches du U, et au bas du dos en coopérant avec la ceinture, se caractérise en ce que la partie terminale de chacune des deux branches de l'armature rigide en U est formée de deux branches accouplées formant un V renversé dirigé vers le bas, respectivement :
- une première branche destinée à coopérer avec le bas du dos ;
- une seconde branche destinée à coopérer avec la face arrière de la ceinture,
de manière à ménager un espace entre le bas du dos du porte-charge et la face arrière de la ceinture.

En d'autres termes, l'invention consiste à ménager au bas du dos, c'est-à-dire à l'endroit où les contacts avec le dos du porteur sont les plus importants, un volume d'air, qui assure ainsi par un effet cheminée une bonne ventilation du dos, notamment à hauteur de la ceinture, c'est-à-dire à l'endroit où, comme on le sait, l'essentiel de la charge est porté et où les phénomènes de transpiration sont les plus importants.

Avantageusement, en pratique :
- l'armature rigide en U inversé épouse une forme galbée ergonomique dont les branches présentent une section aplatie ;
- la première branche et la seconde branche définissant le V renversé sont disposées sensiblement dans le même plan et de manière symétrique;
- la portion terminale de chaque première branche du V est logée dans un fourreau prévu à cet effet au bas du dos ;
- la partie terminale de chaque seconde branche est solidaire d'une plaque rigide disposée dans la zone des lombaires, elle-même fixée à la face arrière de la ceinture, disposée en regard du dos;
- cette plaque rigide est en matière plastique et présente une pluralité de déformations alignées en relief dirigées vers le dos formant gousset pour recevoir et enserrer la portion terminale de la seconde branche ;
- chaque extrémité libre de l'armature rigide en U coopère avec une pièce indépendante constituée de deux branches formant le V, l'une de ces branches étant destinée à venir s'inserrer dans les fourreaux disposés au bas du dos, l'autre de ces branches étant destinée à venir s'inserrer dans les goussets de la plaque rigide, l'extrémité libre de l'armature en U étant également inserrée dans ces goussets ;
- lorsque le bas du porte-charge repose sur le sol, l'extrémité de la seconde branche dépasse de l'extrémité de la première branche pour prendre appui sur le sol.

Pour ne pas modifier de manière excessive l'équilibre du portage, la distance entre le bas des deux branches du V renversé qui coopère avec l'armature en U, est de l'ordre de un à trois centimètres, avantageusement de l'ordre de deux centimètres. Il s'ensuit que l'aération et la ventilation du dos du porteur se fait essentiellement de bas en haut pour évacuer ainsi la transpiration et les calories au niveau des épaules et sur les côtés.

Dans une variante, l'extrémité inférieure de l'espace ménagé entre la ceinture et le dos du porte-charge, peut comprendre une toile ajourée pour favoriser et amorcer l'effet de cheminée.

Comme déjà dit, l'invention est particulièrement utile dans son application aux sacs à dos.

Elle peut également être utilisée avec succès pour d'autres systèmes de portage à dos, tels que des porte-enfants, des claies de portage, des cartables.

La manière dont l'invention peut être réalisée et les avantages qui en découlent ressortiront mieux de l'exemple de réalisation qui suit, à l'appui des figures annexées.

### Brève description des figures

La figure 1 est une vue arrière en perspective sommaire éclatée d'un sac à dos conforme à l'invention.

La figure 2 est une représentation schématique en perspective sommaire de l'armature rigide caractéristique associée aux écarteurs caractéristiques de l'invention.

La figure 3 est une représentation en coupe de la partie terminale caractéristique en V renversé.

La figure 4 est une représentation schématique de la plaque rigide de portage caractéristique fixée à la face arrière de la ceinture.

La figure 5 est une représentation en coupe longitudinale d'un sac à dos conforme à l'invention montré en coupe transversale à la figure 6.

### Manière de réaliser l'invention

L'invention concerne un sac à dos constitué par un sac proprement dit (1) destiné à recevoir la charge. Ce sac est solidaire d'un dos (2) et d'un harnais de portage classique formé de deux bretelles non représentées, fixées respectivement au haut du dos (2), et d'une ceinture (3).

Ce sac à dos (1) comprend également une armature rigide en forme de U inversé, désignée par la référence (5), formée de deux branches cintrées respectivement (6) et (7), par exemple en tube d'aluminium aplati. Avantageusement, cette armature rigide (5) en U inversé épouse une forme galbée ergonométrique. Ces deux branches (6) et (7) sont reliées entre elles au sommet du dos par une portion de raccordement (8) introduite dans une poche (9') prévue à cet effet au sommet du dos (2). Cette armature rigide (5) peut être incorporée à l'intérieur même du dos (2), si celui-ci est par exemple thermoformé.

Selon une première caractéristique de l'invention, l'ensemble du système de portage comprend également deux pièces indépendantes monobloc en forme de V renversé, respectivement (10) et (11) (voir figures 2 et 3), désignées ci-après écarteurs. Ces écarteurs en forme de V renversé, dont l'ouverture est dirigée vers le bas, sont formés de deux branches sensiblement égales, respectivement (12,13,14,15), éventuellement cintrées (voir figure 1), par exemple en acier. Les références (18,19) désignent le sommet des écarteurs en V.

Selon une caractéristique de l'invention, les premières branches (12,14) sont destinées à coopérer avec le bas (9) du dos, plus précisément en venant s'inserrer dans des fourreaux respectivement (16,17) prévus à cet effet au bas du dos.

Les branches (12-15) des écarteurs (10,11) sont sensiblement disposés dans le même plan.

Les secondes branches (13,15) des écarteurs (10,11) sont destinées à coopérer avec la face arrière (20) de la ceinture (3), et plus précisément (voir figures 1 et 4), avec une plaque rigide (21) en matière plastique disposée dans la zone des lombaires, elle-même fixée à la face arrière (20) de la ceinture (3) disposée en regard du bas du dos (9). Cette plaque rigide (21) qui participe à l'action de portage à l'instar des enseignements décrits dans le document FR-A-2 700 677 du Demandeur, présente deux pluralités (22,23) de déformations en relief alignées dirigées vers le bas du dos (9) formant gousset (24,25). Ces goussets (24,25) alignés, sont destinés à recevoir et à enserrer les secondes branches (13-15) des écarteurs et à recevoir les extrémités terminales (30-31) des branches (6,7) de l'armature rigide en U (5) galbée. Les références (26,27), (voir figure 4), désignent des chemins de couture pour fixer la plaque rigide, par exemple en polyéthylène basse densité injectée, donc facile à coudre dans la face arrière (20) de la ceinture. La référence (28) désigne des portions évidées destinées à alléger et à aérer l'ensemble.

La mise en oeuvre s'effectue de la manière suivante.

On enfile tout d'abord chacune des deux extrémités (30) et (31) de l'armature en U (5) dans les goussets respectifs (24,25) de la pièce rigide (21) disposée au niveau des lombaires cousue sur la face arrière (20) de la ceinture (3). On inserre ensuite en force dans ces mêmes goussets la branche (13) de l'écarteur (10) en superposition aux extrémités (30) et (31), et également la branche (15) de l'écarteur (11), avantageusement réalisée dans un plat en acier. On inserre ensuite la seconde branche (12,14) de ces écarteurs dans les fourreaux respectifs (16,17) du bas (9) du dos (2). Pour bloquer en position les écarteurs (10,11) dans les goussets (24,25), on peut avantageusement prévoir d'utiliser des goupilles ou des vis, ou tout autre moyen analogue non représenté. Ainsi, lorsque le sac est en place sur le dos du porteur comme on peut le voir sur la figure 5, on ménage au bas du dos un espace (E) ouvert vers le bas et sur les côtés, qui écarte la face externe de la ceinture qui est donc appliquée contre le dos du porteur de la face interne du dos (2) du sac proprement dit. Cet espace (E) favorise la ventilation et par là la formation d'un effet "cheminée" qui s'exerce essentiellement de bas en haut, et évacue ainsi la transpiration et les calories le long du dos et sur le côté.

Dans une autre forme d'exécution, le dispositif écarteur selon l'invention peut également trouver application en relation avec la pièce de liaison caractéristique coulissable le long de deux branches cintrées disposées à hauteur des omoplates pour le réglage des bretelles, telle que décrite dans la demande française FR 96.02293 déposée par le Demandeur le 20 Février 1996.

Le sac à dos conforme à l'invention permet donc de supprimer avantageusement l'essentiel des inconvénients dus à la transpiration provoqués par le contact entre le dos du sac et le dos du porteur, notamment grâce à l'effet cheminée qui assure une ventilation permanente. Par ailleurs, l'armature rigide assure le transfert du poids sur la ceinture et ainsi la charge reste près du dos du porteur. Il s'ensuit donc un réel confort d'utilisation.

## Revendications

1. Système de portage à dos, constitué :
- d'un porte-charge (1) solidaire d'un dos (2) ;
- d'un harnais de portage comportant une ceinture (3) et des bretelles fixées au bas (9) et au haut (9') du dos ;
- et d'une armature rigide (5) en forme de U inversé, formé de deux branches cintrées (6,7), fixées au dos du porte-charge, respectivement au sommet (9') du dos à hauteur de la portion de raccordement (8) des deux branches (6,7) du U et au bas (9) du dos, en coopérant avec la ceinture (3), caractérisé en ce que la partie terminale (30,31) de chacune des deux branches (6,7) de l'armature rigide en U est formée de deux branches accouplées (12-15) formant un V renversé dirigé vers le bas, respectivement :
- une première branche (12,14) destinée à coopérer avec le bas (9) du dos ;
- une seconde branche (13,15) destinée à coopérer avec la face arrière (20) de la ceinture (3),
de manière à ménager un espace (E) entre le bas (9) du dos (2) du porte-charge et la face arrière (20) de la ceinture (3).

2. Système de portage selon la revendication 1, caractérisé en ce que l'armature rigide (5) en U inversé épouse une forme galbée ergonomique dont les branches (6,7) présentent une section aplatie.

3. Système de portage selon la revendication 1, caractérisé en ce que la première branche (12,14) et la seconde branche (13,15) définissant le V renversé sont disposées sensiblement dans le même plan et de manière symétrique.

4. Système de portage selon la revendication 1, caractérisé en ce que la portion terminale de chaque première branche (12,14) de l'écarteur en V est logée dans un fourreau (16,17) prévu à cet effet au bas du dos (9).

5. Système de portage selon l'une des revendications 1 à 4, caractérisé en ce que la partie terminale de chaque seconde branche (13,15) est solidaire d'une plaque rigide (21) disposée dans la zone des lombaires, elle-même fixée à la face arrière (20) de la ceinture (3), disposée en regard du bas dos (9).

6. Système de portage selon l'une des revendications 1 à 5, caractérisé en ce que la plaque rigide (21) est en matière plastique et présente deux séries (22,23) de déformations (24,25) alignées en relief dirigées vers le dos formant gousset pour recevoir et enserrer la portion terminale de la seconde branche (13,15).

7. Système de portage selon la revendication 6, caractérisé en ce que chaque extrémité (30,31) libre de l'armature rigide en U (5) coopère avec une pièce indépendante (10,11) formant écarteur, constituée de deux branches (12,13,14,15) formant le V, l'une de ces branches (12,14) étant destinée à venir s'inserrer dans les fourreaux (16,17) ménagés à cet effet au bas du dos (9), l'autre de ces branches (13,15) étant destinée à venir s'inserrer dans les goussets (24,25) de la plaque rigide où est inserrée également l'extrémité libre (30,31) des branches (6,7) de l'armature rigide (5) en U.

8. Système de portage selon l'une des revendications précédentes, caractérisé en ce qu'il constitue un sac à dos.
